# EUROPÄISCHE PATENTSCHRIFT

(11) **EP 1 651 860 B1**
(45) Veröffentlichungstag und Bekanntmachung des Hinweises auf die Patenterteilung: **05.09.2012**
(21) Anmeldenummer: 04738738.6
(22) Anmeldetag: 19.06.2004
(51) Int. Cl.: F02M 51/06, F02M 61/16

(54) **BRENNSTOFFEINSPRITZVENTIL UND VERFAHREN ZU DESSEN MONTAGE**
FUEL INJECTION VALVE AND METHOD FOR THE ASSEMBLY THEREOF
SOUPAPE D'INJECTION DE CARBURANT ET PROCEDE DE MONTAGE DE CETTE SOUPAPE

(30) Priorität: 30.07.2003 DE 10334785
(43) Veröffentlichungstag der Anmeldung: 03.05.2006
(73) Patentinhaber: ROBERT BOSCH GMBH, 70442 Stuttgart (DE)
(72) Erfinder: SEBASTIAN, Thomas, Charleston, SC 29418 (US)
(74) Vertreter: Körfer, Thomas
(86) Internationale Anmeldenummer: PCT/DE2004/001289
(87) Internationale Veröffentlichungsnummer: WO 2005/014999

(56) Entgegenhaltungen:
- US-A- 5 356 079
- US-A- 5 516 424
- US-A1- 2003 155 447

## Beschreibung

### Stand der Technik

Die Erfindung geht aus von einem Brennstoffeinspritzventil nach der Gattung des Anspruchs 1 und einem Verfahren zur Montage eines Brennstoffeinspritzventils nach Anspruch 8.

Bei bereits bekannten Brennstoffeinspritzventilen sind Brennstoffilter in einen Brennstoffeinlaßstutzen eingepreßt und mittels eines Messingrings darin befestigt. Diese Befestigungsart bringt einerseits die Gefahr der Bildung von Abrieb und Spänen mit sich, die zu funktionalen Störungen des Brennstoffeinspritzventils führen können. Andererseits ist die Verwendung des teuren Materials Messing ein Kostenfaktor, welche die Kosten für das Brennstoffeinspritzventil wesentlich erhöht.

Die US 5 356 079 beschreibt eine Filterrückhalteanordnung mit einem flachen oder topfförmigen Filtermedium, das an einem ringförmigen Befestigungsrahmen, vorzugsweise aus Brennstoff-tolerantem Kunststoff, gehalten wird. Der Befestigungsrahmen weist umfänglich eine Nase auf und umschließt das zulaufseitige Ende des Brennstoffeinlaßstutzens. Die Nase im Befestigungsrahmen schnappt dabei in eine umlaufende Nut am äußeren Rand des Brennstoffeinlaßstutzens ein und fixiert somit das Filtermedium am Brennstoffeinlaßstutzen. Eine ähnliche Filterhalterung für ein topfförmiges Filtermedium ist ebenfalls aus US 2003/0155447 bekannt.

Aus der DE 43 25 842 A1 ist ein Brennstoffeinspritzventil bekannt, bei dem ein Brennstoffilter einteilig mit einem Haltekragen ausgeführt ist. Der Haltekragen erstreckt sich radial über den Brennstoffeinlaßstutzen hinaus und besitzt außerhalb des Brennstoffeinlaßstutzens eine Nase. Die umlaufende Nase des Haltekragens bildet zusammen mit einer Nut am äußeren Umfang des Brennstoffeinlaßstutzens eine Rastverbindung, durch die der Brennstoffilter definiert befestigt ist. Zwischen dem Grundkörper des Brennstoffilters und der inneren Wandung des Brennstoffeinlaßstutzens liegt nur eine Spielpassung vor, so daß jegliche Spanbildung im Inneren des Brennstoffeinspritzventils vermieden wird.

Nachteilig an dem aus der DE 43 25 842 A1 bekannten Brennstoffeinspritzventil ist insbesondere der hohe Fertigungsaufwand, der zur Fixierung des Filters entweder an der Einstellhülse oder an dem Brennstoffeinlaßstutzen anfällt. Ferner bestehen Filter und Einstellhülse aus unterschiedlichen Materialien, wobei an den Kontaktflächen vorwiegend am Kunststoff des Filters Abspanungen und Abrieb auftreten, was zu Fehlfunktionen des Brennstoffeinspritzventils durch die Ablagerung der Partikel führen kann.

### Vorteile der Erfindung

Das erfindungsgemäße Brennstoffeinspritzventil mit den Merkmalen des Anspruchs 1 und das erfindungsgemäße Verfahren zur Montage eines Brennstoffeinspritzventils mit den Merkmalen des Anspruchs 7 haben demgegenüber den Vorteil einer schnellen und kostengünstigen Herstellung und Montage sowie einer spanfreien und zuverlässigen Fixierung des Filterelements im Brennstoffeinspritzventil.

Dies wird dadurch erreicht, daß das Filterelement mit einer Außenkontur eines Stützrohres des Brennstoffeinspritzventils verpreßt ist wobei die Preßpassung des Filterelements durch die Montage einer Verlängerungshülse erfolgt, deren Innendurchmesser geringfügig kleiner als ein Außendurchmesser des Filterelements ist.

Durch die in den Unteransprüchen aufgeführten Maßnahmen sind vorteilhafte Weiterentwicklungen und Verbesserungen des im Anspruch 1 angegebenen Brennstoffeinspritzventils möglich.

Vorteilhafterweise weist die Außenkontur des Stützrohres Rillen auf, in welche eine Glasfaserkunststoffumspritzung des Filterelements unter Druck eingepreßt wird.

Weiterhin ist von Vorteil, daß die Rillen in einfacher Weise durch Drehen oder mit Hilfe eines Formstahls in das Stützrohr einbringbar sind.

Das Filterelement ist vorteilhafterweise wie herkömmliche Filterelemente topfförmig aus einem Gewebematerial und einer Glasfaserkunststoffumspritzung herstellbar.

### Zeichnung

Ein Ausführungsbeispiel der Erfindung ist in der Zeichnung vereinfacht dargestellt und in der nachfolgenden Beschreibung näher erläutert. Es zeigen:
- Fig. 1A: einen schematischen Schnitt durch ein Ausführungsbeispiel eines Brennstoffeinspritzventils gemäß dem Stand der Technik,
- Fig. 1B: einen auszugsweisen schematischen Ausschnitt aus dem in Fig. 1A dargestellten Brennstoffeinspritzventil im Bereich IB in Fig. 1A,
- Fig. 2A: eine schematische Darstellung eines Ausführungsbeispiels eines Filterelements für ein erfindungsgemäß ausgestaltetes Brennstoffeinspritzventil, und
- Fig. 2B: eine ausschnittsweise schematische Darstellung eines erfindungsgemäß ausgestalteten Brennstoffeinspritzventils mit einem Filterelement gemäß Fig. 2A.

### Beschreibung des Ausführungsbeispiels

Fig. 1 zeigt zur besseren Verständlichkeit der erfindungsgemäßen Maßnahmen zunächst in einer ausschnittsweisen, schematisierten Schnittdarstellung einen Längsschnitt durch ein Brennstoffeinspritzventil 1 gemäß dem Stand der Technik, welches insbesondere zum Einspritzen von Brennstoff in ein nicht näher dargestelltes Saugrohr einer Brennkraftmaschine geeignet ist.

Das Brennstoffeinspritzventil 1 umfaßt eine Magnetspule 2, die auf einen Spulenträger 3 gewickelt ist. Der Spulenträger 3 ist in einem Ventilgehäuse 4 gekapselt und durch einen Deckel 5 abgeschlossen. Am Spulenträger 3 ist eine Kontaktfahne 6 ausgebildet.

Der Spulenträger 3 wird von einer Ventilhülse 7 durchgriffen, die rohrförmig ausgestaltet ist und ein darin eingespreiztes oder verschweißtes Stützrohr 8 umfaßt, welches als Innenpol der Magnetspule 2 dient. Als Außenpol der Magnetspule 2 kann beispielsweise das Ventilgehäuse 4 dienen. Abströmseitig des Stützrohres 8 ist ein Anker 9 angeordnet, der einstückig mit einer Ventilnadel 10 ausgebildet ist. In der Ventilnadel 10 sind Durchströmöffnungen 11 vorgesehen, die den das Brennstoffeinspritzventil 1 durchströmenden Brennstoff zu einem Dichtsitz leiten.

Im Bereich der Durchströmöffnungen 11 kann ein Ringfilter 12 zur Filterung des Brennstoffs angeordnet sein. Die Ventilnadel 10 steht vorzugsweise durch Schweißen in Wirkverbindung mit einem im Ausführungsbeispiel kugelförmigen Ventilschließkörper 13, der mit einem Ventilsitzkörper 14 einen Dichtsitz bildet. Stromabwärts des Dichtsitzes ist in einer Spritzlochscheibe 34 wenigstens eine Abspritzöffnung 15 ausgebildet, aus der der Brennstoff in das nicht weiter dargestellte Saugrohr eingespritzt wird.

Der Anker 9 ist im Ruhezustand des Brennstoffeinspritzventils 1 von einer Rückstellfeder 16 so beaufschlagt, daß das Brennstoffeinspritzventil 1 durch den Andruck des Ventilschlieißkörpers 13 auf den Ventilsitzkörper 14 geschlossen gehalten wird. Die Rückstellfeder 16 ist in einer Ausnehmung 17 des Ankers 9 bzw. des Stützrohres 8 angeordnet und wird durch eine Einstellhülse 18 auf Vorspannung gebracht.

Zulaufseitig der Einstellhülse 18 ist ein topfförmiges Filterelement 19 in die Ventilhülse 7 vorzugsweise eingepreßt. Das Filterelement 19 ist dabei mit einem Messingring 20 versehen, welcher einen sicheren Halt des Filterelements 19 im Brennstoffeinspritzventil 1 ermöglicht.

Der Brennstoff, der durch eine zentrale Brennstoffzufuhr 22 zugeleitet wird, durchströmt das Brennstoffeinspritzventil 1 durch die Ausnehmung 17 und die Durchströmöffnungen 11 zum Dichtsitz und zur Abspritzöffnung 15.

Wird der Magnetspule 2 über eine nicht weiter dargestellte elektrische Leitung und die Kontaktfahne 6 ein elektrischer Strom zugeführt, baut sich ein magnetisches Feld auf, das bei ausreichender Stärke den Anker 9 entgegen der Kraft der Rückstellfeder 16 entgegen der Strömungsrichtung des Brennstoffs in die Magnetspule 2 hineinzieht. Dadurch wird ein zwischen dem Anker 9 und dem Stützrohr 8 ausgebildeter Arbeitsspalt 23 geschlossen. Durch die Bewegung des Ankers 9 wird auch die mit dem Anker 9 einstückig ausgebildete Ventilnadel 10 in Hubrichtung mitgenommen, so daß der Ventilschließkörper 13 vom Ventilsitzkörper 14 abhebt und Brennstoff zur Abspritzöffnung 15 geleitet wird.

Das Brennstoffeinspritzventil 1 wird geschlossen, sobald der die Magnetspule 2 erregende Strom abgeschaltet und das Magnetfeld soweit abgebaut ist, daß die Rückstellfeder 16 den Anker 9 vom Stützrohr 8 abdrückt, wodurch sich die Ventilnadel 10 in Abströmrichtung bewegt und der Ventilschließkörper 13 auf dem Ventilsitzkörper 14 aufsetzt. Fig. 1B zeigt in einer auszugsweisen Schnittdarstellung den in Fig. 1A mit IB bezeichneten Ausschnitt aus dem in Fig. 1A dargestellte Brennstoffeinspritzventil 1. Gleiche Bauteile sind dabei mit übereinstimmenden Bezugszeichen versehen. Auf eine wiederholende Beschreibung bereits bekannter Bauteile kann verzichtet werden.

Wie bereits weiter oben erwähnt, ist das Filterelement 19 topfförmig ausgebildet und besteht aus einem Filter 21, der vorzugsweise aus einem Gewebematerial 24 besteht, und einem Messingring 20 zur Fixierung des Filterelements 19 im Brennstoffeinspritzventil 1. Bei der Herstellung wird der Messingring 20 in ein Spritzwerkzeug eingelegt und gemeinsam mit dem eigentlichen Filter 21 mit einer Glasfaserkunststoffumspritzung 25 versehen. Der Messingring 20 ist vorzugsweise als Tiefziehteil ausgelegt. Der Messingring 20 und die aufwendige Abdichtung des Spritzwerkzeugs bedingen hohe Herstellungskosten des Filterelements 19 mit dem Messingring 20.

Im Gegensatz dazu ist ein erfindungsgemäß ausgestaltetes Brennstoffeinspritzventil 1 mit einem Filterelement 19 gemäß Fig. 2A und 2B ausgestattet, welches ohne Zuhilfenahme eines Messingrings 20 direkt am Innenpol 8 des Brennstoffeinspritzventils 1 fixiert ist.

Fig. 2A zeigt dabei in einer schematischen Schnittdarstellung ein Ausführungsbeispiel eines Filterelements 19, welches zur Ausstattung eines erfindungsgemäß ausgestalteten Brennstoffeinspritzventils 1 geeignet ist. Das Filterelement 19 ist ähnlich zu den bekannten Filterelementen 19 topfförmig ausgebildet. Es besteht aus einem Gewebematerial 24, welches mit einer Glasfaserkunststoffumspritzung 25 versehen ist.

Die Montage des Filterelements 19 erfolgt jedoch erfindungsgemäß, wie in Fig. 2B dargestellt, auf dem als Innenpol dienenden Stützrohr 8 des Brennstoffeinspritzventils 1. An einem zuströmseitigen Ende 26 des Stützrohrs 8 sind dabei Rillen 27 in einer Außenkontur 28 des Stützrohrs 8 vorgesehen, welche beispielsweise mittels Drehen oder durch einen Formstahl in einfacher Weise herstellbar sind. Das Filterelement 19 wird im Bereich der Glasfaserkunststoffumspritzung 25 auf diese Rillen 27 aufgesteckt. Das Filterelement 19 stützt sich dabei an einer Schulter 29 des Stützrohres 8 ab. Das aufgesteckte Filterelement 19 weist einen geringfügig größeren Durchmesser als das Stützrohr 8 auf.

Wird danach auf das Stützrohr 8 eine Verlängerungshülse 30 montiert, welches beispielsweise dem Anschluß an eine nicht weiter dargestellte Brennstoffverteilerleitung dient, wird der Außendurchmesser des Filterelements 19 auf den Innendurchmesser der Verlängerungshülse 30 kalibriert, welcher geringfügig kleiner als der Außendurchmesser des Filterelements 19 ist. Dadurch wird das Filterelement 19 im Bereich der Glasfaserkunststoffumspritzung 25 in die Rillen 27 des Stützrohrs 8 eingepreßt. Dadurch ist ein sicherer Halt des Filterelements im Brennstoffeinspritzventil 1 auch bei starken Temperaturschwankungen gewährleistet. Das Brennstoffeinspritzventil 1 ist durch die erfindungsgemäßen Maßnahmen in einfacher Weise durch den Wegfall des Messingrings 20 kostengünstiger ohne Verteuerung anderer Bauteile herstellbar.

Die Erfindung ist nicht auf das dargestellte Ausführungsbeispiel beschränkt und für beliebige Bauweisen von Brennstoffeinspritzventilen 1 geeignet, z. B. für Brennstoffeinspritzventile 1 für Direkteinspritzung oder für Brennstoffeinspritzventile 1 mit Anbindung an ein Common-Rail-System.

## Patentansprüche

1. Brennstoffeinspritzventil (1) für Brennstoffeinspritzanlagen von Brennkraftmaschinen mit einer Magnetspule (10), einem als Innenpol der Magnetspule (10) wirkenden Stützrohr (8) und einem Filterelement (19), wobei das Filterelement (19) an einer Außenkontur (28) des Stützrohres (8) des Brennstoffeinspritzventils (1) befestigt ist
**dadurch gekennzeichnet,**
**daß** eine Preßpassung zwischen Filterelement (19) und Stützrohr (8) durch die Montage einer Verlängerungshülse (30) erreicht wird, welche einen Innendurchmesser aufweist, der geringfügig kleiner als ein Außendurchmesser des Filterelements (19) ist.

2. Brennstoffeinspritzventil nach Anspruch 1,
**dadurch gekennzeichnet,**
**daß** die Außenkontur (28) des Stützrohres (8) Rillen (27) aufweist.

3. Brennstoffeinspritzventil nach Anspruch 2,
**dadurch gekennzeichnet,**
**daß** die Rillen (27) mittels Drehen oder unter Verwendung eines Formstahls in das Stützrohr (8) eingebracht sind.

4. Brennstoffeinspritzventil nach einem der Ansprüche 1 bis 3,
**dadurch gekennzeichnet,**
**daß** das Stützrohr (8) abströmseitig der Rillen (27) eine Schulter (29) aufweist.

5. Brennstoffeinspritzventil nach Anspruch 4,
**dadurch gekennzeichnet,**
**daß** sich das Filterelement (19) an der Schulter (29) abstützt.

6. Brennstoffeinspritzventil nach einem der Ansprüche 1 bis 5,
**dadurch gekennzeichnet,**
**daß** das Filterelement (19) aus einem topfförmigen Filter (21) aus einem Gewebematerial (24) und einer Glasfaserkunststoffumspritzung (25) besteht.

7. Verfahren zur Montage eines Brennstoffeinspritzventils (1) für Brennstoffeinspritzanlagen von Brennkraftmaschinen mit einer Magnetspule (10), einem als Innenpol der Magnetspule (10) wirkenden Stützrohr (8) und einem Filterelement (19), wobei das Filterelement (19) an einer Außenkontur (26) des Stützrohres (8) des Brennstoffeinspritzventils (1) befestigt ist, umfassend folgende Verfahrensschritte:
- Herstellen eines topfförmigen Filters (21) aus einem Gewebematerial (24),
- Umspritzen des Filters (21) mit einer Glasfaserkunststoffumspritzung (25),
- Einbringen von Rillen (27) in die Außenkontur (28) des Stützrohres (8) des Brennstoffeinspritzventils (1),
- Aufstecken des Filterelements (19) auf die Außenkontur (28) des Stützrohres (8),
- Montieren einer Verlängerungshülse (30), deren Innendurchmesser geringfügig kleiner als ein Außendurchmesser des Filterelements (19) ist, und
- Verpressen der Glasfaserkunststoffumspritzung (25) des Filterelements (19) mit den Rillen (27) der Außenkontur (28) des Stützrohres (8) durch den Montagedruck der Verlängerungshülse (30).

## Claims

1. Fuel injection valve (1) for fuel injection systems of internal combustion engines, having a magnet coil (10), having a support tube (8) which acts as an inner pole of the magnet coil (10), and having a filter element (19), wherein the filter element (19) is fastened to an outer contour (28) of the support tube (8) of the fuel injection valve (1),
**characterized**
**in that** an interference fit between the filter element (19) and support tube (8) is attained through the mounting of an elongation sleeve (30) which has an inner diameter slightly smaller than an outer diameter of the filter element (19).

2. Fuel injection valve according to Claim 1,
**characterized**
**in that** the outer contour (28) of the support tube (8) has grooves (27).

3. Fuel injection valve according to Claim 2,
**characterized**
**in that** the grooves (27) are formed into the support tube (8) by means of turning or using a profile tool.

4. Fuel injection valve according to one of Claims 1 to 3,
**characterized**
**in that** the support tube (8) has a shoulder (29) at the downstream side of the grooves (27).

5. Fuel injection valve according to Claim 4,
**characterized**
**in that** the filter element (19) is supported on the shoulder (29).

6. Fuel injection valve according to one of Claims 1 to 5,
**characterized**
**in that** the filter element (19) is composed of a pot-shaped filter (21) composed of a fabric material (24) and a glass fibre reinforced plastic extrusion coating (25).

7. Method for assembling a fuel injection valve (1) for fuel injection systems of internal combustion engines, having a magnet coil (10), having a support tube (8) which acts as an inner pole of the magnet coil (10), and having a filter element (19), wherein the filter element (19) is fastened to an outer contour (28) of the support tube (8) of the fuel injection valve (1), comprising the following method steps:
- producing a pot-shaped filter (21) from a fabric material (24);
- extrusion-coating the filter (21) with a glass fibre reinforced plastic extrusion coating (25),
- forming grooves (27) into the outer contour (28) of the support tube (8) of the fuel injection valve (1),
- plugging the filter element (19) onto the outer contour (28) of the support tube (8),
- mounting an elongation sleeve (30), the inner diameter of which is slightly smaller than an outer diameter of the filter element (19), and
- pressing the glass fibre reinforced plastic extrusion coating (25) of the filter element (19) into the grooves (27) of the outer contour (28) of the support tube (8) through the mounting pressure of the elongation sleeve (30).

## Revendications

1. Soupape d'injection de carburant (1) pour des installations d'injection de carburant de moteurs à combustion interne comprenant une bobine magnétique (10), un tube support (8) servant de pôle interne de la bobine magnétique (10) et un élément filtrant (19), l'élément filtrant (19) étant fixé sur un contour extérieur (28) du tube support (8) de la soupape d'injection de carburant (1),
**caractérisée en ce**
**qu'**un ajustement serré entre l'élément filtrant (19) et le tube support (8) est réalisé par le montage d'une douille de prolongement (30) qui présente un diamètre intérieur qui est légèrement inférieur à un diamètre extérieur de l'élément filtrant (19).

2. Soupape d'injection de carburant selon la revendication 1,
**caractérisée en ce que**
le contour extérieur (28) du tube support (8) présente des rainures (27).

3. Soupape d'injection de carburant selon la revendication 2,
**caractérisée en ce que**
les rainures (27) sont pratiquées dans le tube support (8) par tournage ou en utilisant un acier profilé.

4. Soupape d'injection de carburant selon l'une quelconque des revendications 1 à 3,
**caractérisée en ce que**
le tube support (8) présente, du côté de la sortie d'écoulement des rainures (27), un épaulement (29).

5. Soupape d'injection de carburant selon la revendication 4,
**caractérisée en ce que**
l'élément filtrant (19) s'appuie sur l'épaulement (29).

6. Soupape d'injection de carburant selon l'une quelconque des revendications 1 à 5,
**caractérisée en ce que**
l'élément filtrant (19) se compose d'un filtre en forme de pot (21) constitué d'un matériau en tissu (24) et d'un surmoulage de plastique renforcé par des fibres de verre (25).

7. Procédé de montage d'une soupape d'injection de carburant (1) pour des installations d'injection de carburant de moteurs à combustion interne comprenant une bobine magnétique (10), un tube support (8) servant de pôle interne de la bobine magnétique (10) et un élément filtrant (19), l'élément filtrant (19) étant fixé sur un contour extérieur (28) du tube support (8) de la soupape d'injection de carburant (1), comprenant les étapes de procédé suivantes :
- fabrication d'un filtre en forme de pot (21) à partir d'un matériau en tissu (24),
- surmoulage du filtre (21) avec un surmoulage de plastique renforcé par des fibres de verre (25),
- introduction de rainures (27) dans le contour extérieur (28) du tube support (8) de la soupape d'injection de carburant (1),
- enfichage de l'élément filtrant (19) sur le contour extérieur (28) du tube support (8),
- montage d'une douille de prolongement (30) dont le diamètre intérieur est légèrement inférieur à un diamètre extérieur de l'élément filtrant (19), et
- pressage du surmoulage de plastique renforcé par des fibres de verre (25) de l'élément filtrant (19) avec les rainures (27) du contour extérieur (28) du tube support (8) par la pression de montage de la douille de prolongement (30).
